# EUROPÄISCHE PATENTSCHRIFT

(11) **EP 0 972 901 B1**
(45) Veröffentlichungstag und Bekanntmachung des Hinweises auf die Patenterteilung: **18.02.2004**
(21) Anmeldenummer: 99112873.7
(22) Anmeldetag: 03.07.1999
(51) Int. Cl.: E05D 15/06

(54) **Führungseinrichtung für eine Aufzugstür**
Guiding device for an elevator door
Dispositif de guidage pour porte d'ascenseur

(30) Priorität: 13.07.1998 EP 98810663
(43) Veröffentlichungstag der Anmeldung: 19.01.2000
(73) Patentinhaber: INVENTIO AG, CH-6052 Hergiswil (CH)
(72) Erfinder: Wernas, Nijs, 77590 Bois-le-Roi (FR)

(56) Entgegenhaltungen:
- EP-A- 0 675 252
- US-A- 1 416 247
- US-A- 1 983 959
- US-A- 2 015 270

## Beschreibung

Die Erfindung betrifft eine Führungseinrichtung für eine Aufzugstür mit mindestens einem Türflügel bestehend aus einem mit dem Türflügel verbundenen Führungsschuh, der beim Öffnungs-/Schliessvorgang der Aufzugstür mittels einer Führungsnut geführt ist.

Aus der Patentschrift EP 0 455 973 ist eine Führungseinrichtung zur Führung von Aufzugstüren mittels einer Führungsleiste bekannt geworden. Die Führungsleiste beseht aus einem Träger und aus einer Gleitführung. An einem ersten Schenkel des Trägers sind versetzt angeordnete Öffnungen zur Schaffung von Verstellmöglichkeiten für die Gleitführung vorgesehen. Die am ersten Schenkel angeordnete Gleitführung taucht in eine in die Türschwelle eingelassene Nut ein, wodurch die Aufzugstür am unteren Ende auf einer vorherbestimmten Verschiebebahn geführt wird. Je nach den baulichen Abweichungen zwischen der Aufzugstür und der Nut werden zur Befestigung der Gleitführung zwei der versetzt angeordneten Öffnungen ausgewählt. Jede Öffnung weist drei kreisrunde Ausnehmungen auf, deren Mittelpunkte gleichschenklige Dreiecke mit bestimmten Abmessungen bilden, so dass Schraubenköpfe an mindestens zwei Dritteln ihres Umfanges vom ersten Schenkel gestützt werden. Die Mittelpunkte der Ausnehmungen der einen Öffnung sind gegenüber den Mittelpunkten der Ausnehmungen der anderen Öffnung in Querrichtung des ersten Schenkels um jeweils eine bestimmte Schrittweite versetzt, womit gewährleistet wird, dass sämtliche Verstellmöglichkeiten in gleichmässiger Abstufung wählbar sind.

Ein Nachteil der bekannten Einrichtung liegt darin, dass zur Einstellung der Aufzugstür am unteren Ende ein in der Herstellung aufwendiger Träger und vor Ort viel Einstellarbeit notwendig ist.

Aus der Patentschrift US 1 983 959 it ein Führungsschuh für eine Schiebetür bekannt geworden. Der Führungsschuh ist an einem Bolzen drehbar angeordnet, wobei eine den Bolzen durchdringende Feder den Führungsschuh in einer Drehrichtung vorspannt. An je einem Ende des Führungsschuhs ist eine Rolle angeordnet, die beim Verschieben der Tür entlang einer Nut abrollt, wobei die eine Rolle entlang der einen Nutwand und die andere Rolle entlang der anderen Nutwand abrollt.

Nachteilig bei dieser Einrichtung ist die aufwendige Herstellung des Führungsschuhs. Federschuhkörper, Feder, Bolzen mit Bohrung und Rollen sind kostspielig und benötigen zur Montage viel Zeit.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Führungseinrichtung zu schaffen, die eine optimale Führung einer Aufzugstür ohne Einstellarbeit gewährleistet.

Die durch die Erfindung erreichten Vorteile sind im wesentlichen darin zu sehen, dass auch bei extremen Verhältnissen, wie beispielsweise deformierte oder verbogene Türblätter, krumme Führungsprofile oder Fremdkörper in den Führungsprofilen die Aufzugstür ruhig und ohne zusätzlichen Widerstand verschiebbar bleibt. Dadurch entfallen Unterhaltsarbeiten und zusätzliche Unterhaltskosten. Ausserdem haben bauliche Abweichungen der Aufzugstür, der Führungseinrichtung, der Führungsprofile oder Veränderungen des Baukörpers geringen Einfluss auf die aufzuwendende Antriebskraft zur Verschiebung der Aufzugstür. Eine spielfreie und reibungsarme Führung des Türflügels ist in jedem Fall gewährleistet.

Im folgenden wird die Erfindung anhand von ein Ausführungsbeispiel darstellenden Zeichnungen näher erläutert.

Es zeigen:
- Fig. 1: einen erfindungsgemässen Führungsschuh zur Führung einer Aufzugstür,
- Fig. 2: den Führungsschuh in einer Führungsnut,
- Fig. 3: die Arbeitsweise des Führungsschuhs bei Seitenkräften und
- Fig. 4: eine Ausführungsvariante des erfindungsgemässen Führungsschuhs.

In den Fig. 1 bis 4 ist mit 1 ein Führungsschuh zur Führung eines Türflügels 2 bezeichnet. Der Türflügel 2 kann Teil einer Kabinentür oder einer Stockwerktür sein. Der Führungsschuh 1 gleitet in einer in eine Schwelle 3 eingelassene Führungssnut 4. Der Führungsschuh 1 ist mittels eines Bolzens 5 mit dem Türflügel 2 verbunden. Führungsschuhseitig nimmt eine Bohrung 6 eines Zentralkörpers 7 den Bolzen 5 auf. Der Bolzen 5 kann beispielsweise mittels Schraubverbindung mit dem Zentralkörper 7 verbunden sein oder direkt in den Zentralkörper eingegossen sein. Besonders vorteilhaft für die Führungs- und Gleiteigenschaften des Führungsschuhs 1 ist, wenn der Führungsschuh 1 drehbar am Bolzen 5 gelagert ist. In diesem Fall kann sich der Führungsschuh 1 auch in Längsrichtung anpassen. Der beispielsweise zylinderförmige Zentralkörper 7 weist flügelartige Führungselemente in der Form von Fortsätzen 8 mit je einer aussenseitig angeordneten Nocke 9 auf. Im gezeigten Beispiel sind vier vom Zentralkörper 7 in Bewegungsrichtung des Türflügels 2 ausgehende, sich über die Höhe des Zentralkörpers 7 erstreckende Fortsätze 8 mit Federeigenschaften vorgesehen. In einem weiteren Ausführungsbeispiel können die Fortsätze 8 auch längs geteilt sein oder die Fortsätze 8 in ihrer Federeigenschaft durch innenliegende Fortsätze unterstützt sein. In einer weiteren Ausführungsvariante können am Zentralkörper 7 angreifende Fortsätze in der Form von Auslegern mit Federeigenschaften und mit an den Enden angeordneten Rollen vorgesehen sein. Die Fortsätze mit den Nocken oder den Rollen haben zum Zweck, sich selbsttätig an Unebenheiten der Führungsnut 4, an durch den Türflügel bedingte Führungsabweichungen sowie an durch äussere Krafteinflüsse bedingte Führungsabweichungen anzupassen und diese auszugleichen um in jedem Fall eine spielfreie und reibungsarme Führung des Türflügels 2 in der Führungsnut 4 zu gewährleisten. Jeder Fortsatz 8 weist eine Stirnseite 10 auf. Die Stirnseiten 10 zweier gegenüberliegender Fortsätze 8 bilden einen Spalt 11 von der Breite a, damit die Fortsätze 8 ungehindert auslenken können. Zwei gegenüberliegende Fortsätze 8 bilden zusammen mit ihren Stirnseiten 10 einen Hohlraum 12.

Fig. 2 zeigt den Führungsschuh 1 in der Führungsnut 4 der Schwelle 3. In diesem Beispiel ist der Türflügel 2 am oberen Ende beispielsweise mittels Rollen aufgehängt und geführt. Der Türflügel kann auch unten rollengeführt und oben mit dem erfindungsgemässen Führungsschuh 1 geführt sein. Die Breite des Führungsschuhs 1 und die Öffnung der Führungsnut 4 sind so bemessen, dass die Fortsätze 8 in der Führungssnut 4 leicht vorgespannt sind und einen leichten Druck mittels der Nocken 9 auf die Wandung der Führungsnut 4 ausüben. Damit werden seitliche Schwingungen des Türflügels 2 während des Öffnungs-/Schliessvorganges und beim Vorbeifahren der Aufzugskabine vermieden. Die federnden Fortsätze 8 gleichen auch längs verlaufende Unebenheiten der Führungsnut 4 aus, wobei der Führungsschuh 1 immer in Kontakt mit der Führungsnut 4 bleibt. Der maximale Federweg zweier gegenüberliegender Fortsätze 8 entspricht der Spaltbreite a. Eine einwandfreie Führung ist auch dann gewährleistet, falls sich die Achse 13 des Türflügels 2 wie mit Pfeil b dargestellt aus ihrer vertikalen Normallage verschiebt, sei dies beispielsweise durch einen deformierten oder bombierten Türflügel 2, wobei der Führungsschuh 1 lediglich leicht um die als Drehpunkt wirkenden Nocken 9 gedreht wird.

Die an den Fortsätzen 8 längs verlaufenden Nocken 9 minimieren die Reibfläche zwischen den Fortsätzen 8 und der Wandung der Führungsnut 4, was zur Wirkung hat, dass die beim Öffnungs-/Schliessvorgang entstehenden Reibgeräusche auf ein Minimum reduziert werden.

Die Stirnseiten 10 der Fortsätze 8 dienen dazu, in der Führungsnut 4 befindliche Fremdkörper wie beispielsweise Kieselsteine vom Hohlraum 12 fernzuhalten und diese beim Öffnungs-/Schliessvorgang aus der Führungsnut 4 zu stossen. Dadurch werden durch Fremdkörper bewirkte Türstörungen vermieden.

Fig. 3 zeigt den Führungsschuh 1 bei extremen Seitenkräften, wobei die gleichliegenden Fortsätze 8 mittels der Nocken 9 in die Extremlage ausgelenkt werden, bei der der Zentralkörper 7 in Kontakt mit der Wandung der Führungsnut 4 kommt und als Anschlag dient. Die Reibkraft und damit die Antriebskraft für den Türflügel 2 wird dadurch nur unwesentlich erhöht.

Fig. 4 zeigt eine Ausführungsvariante des erfindungsgemässen Führungsschuhs 1. Je zwei gegenüberliegende Fortsätze 8 bilden einen zylinderförmigen, einen Hohlraum 12 aufweisenden Körper mit einem Spalt 11 und je Hälfte mit einer als Abweiser für Fremdkörper dienende Stirnseite 10. Der Spalt 11 im Körper kann auch entfallen, ohne dass dadurch die Federeigenschaften der Fortsätze 8 beeinträchtigt werden. Die übrigen Elemente dieser Führungsschuhväriante wirken sinngemäss den korrespondierenden Elementen der Fig. 1 bis 3.

## Patentansprüche

1. Führungseinrichtung für eine Aufzugstür mit mindestens einem Türflügel (2) bestehend aus einem mit dem Türflügel (2) verbundenen Führungsschuh (1), der beim Öffnungs-/Schliessvorgang der Aufzugstür mittels einer Führungsnut (4) geführt ist,
**dadurch gekennzeichnet,**
**dass** der Führungsschuh (1) einstückig ist und federnde Führungselemente (8) aufweist, die sich an Unebenheiten der Führungsnut (4), an durch den Türflügel bedingte Führungsabweichungen oder an durch äussere Krafteinflüsse bedingte Führungsabweichungen anpassen und diese ausgleichen.

2. Führungseinrichtung nach Anspruch 1,
**dadurch gekennzeichnet,**
**dass** der Führungsschuh (1) an einem Zentralkörper (7) in Bewegungsrichtung des Türflügels (2) angeordnete Fortsätze (8) mit Federeigenschaften aufweist.

3. Führungseinrichtung nach Anspruch 2,
**dadurch gekennzeichnet,**
**dass** an den Fortsätzen (8) Stirnseiten (10) zur Reinigung der Führungsnut (4) vorgesehen sind.

4. Führungseinrichtung nach Anspruch 2,
**dadurch gekennzeichnet,**
**dass** an den Federelementen (8) in Bewegungsrichtung Nocken (9) angeordnet sind, die in Führungskontakt mit der Führungsnut (4) stehen.

## Claims

1. Guide device for a lift door with at least one door leaf (2), consisting of a guide shoe (1), which is connected with the door leaf (2) and which is guided by means of a guide groove (4) during the opening and closing process of the lift door, **characterised in that** the guide shoe (1) is of integral construction and has resilient guide elements (8), which adapt to unevennesses of the guide groove (4), to guidance deviations caused by the door leaf or to guidance deviations caused by external force influences and which provide compensation for these.

2. Guide device according to claim 1, **characterised in that** the guide shoe (1) has projections (8), with spring properties, arranged at a central body (7) in the movement direction of the door leaf (2).

3. Guide device according to claim 2, **characterised in that** end faces (10) for cleaning the guide groove (4) are provided at the projections (8).

4. Guide device according to claim 2, **characterised in that** dogs (9), which are disposed in guiding contact with the guide groove (4), are arranged at the spring elements (8) in movement direction.

## Revendications

1. Dispositif de guidage pour une porte d'ascenseur avec au moins un battant de porte (2) composé d'un sabot de guidage (1) relié avec le battant de porte (2) et ce sabot de guidage (1) est conduit au moyen d'une rainure de guidage (4) lors du processus d'ouverture / de fermeture de la porte d'ascenseur, **caractérisé par le fait que** le sabot de guidage (1) est constitué en une seule pièce et présente des éléments de guidage (8) à ressort qui s'adaptent aux déformations de la rainure de guidage (4), aux différences de guidage causées par le battant de porte ou aux différences de guidage causées par des influences de force extérieures et compensent celles-ci.

2. Dispositif de guidage selon la revendication 1, **caractérisé par le fait que** le sabot de guidage (1) présente des prolongements (8) arrangés à un corps central (7) dans le sens du mouvement du battant de porte (2), ces prolongements (8) ayant des propriétés de ressort.

3. Dispositif de guidage selon la revendication 2, **caractérisé par le fait que** des surfaces frontales (10) sont prévues aux prolongements (8) pour nettoyer la rainure de guidage (4).

4. Dispositif de guidage selon la revendication 2, **caractérisé par le fait que** des cames (9) sont arrangées dans le sens du mouvement aux éléments à ressorts (8) et ces cames (9) sont en contact de guidage avec la rainure de guidage (4).
